# EUROPÄISCHE PATENTSCHRIFT

(11) **EP 1 845 198 B1**
(45) Veröffentlichungstag und Bekanntmachung des Hinweises auf die Patenterteilung: **26.11.2008**
(21) Anmeldenummer: 07105961.2
(22) Anmeldetag: 11.04.2007
(51) Int. Cl.: E01C 19/52

(54) **Verlegegerät für Bordsteine**
Laying device for kerbstones
Dispositif de pose de bordures

(30) Priorität: 12.04.2006 DE 202006005962 U
(43) Veröffentlichungstag der Anmeldung: 17.10.2007
(73) Patentinhaber: Neuner, Konrad, 84051 Oberahrain (DE)
(72) Erfinder: Neuner, Konrad, 84051 Oberahrain (DE)
(74) Vertreter: Gustorf, Gerhard

(56) Entgegenhaltungen:
- DE-U1- 9 306 224
- FR-A1- 2 417 465
- GB-A- 2 275 669
- GB-A- 2 389 838

## Beschreibung

Die Erfindung betrifft ein Verlegegerät für Bordsteine, Kantensteine und dergleichen, umfassend ein Tragelement mit Mitteln zum Aufhängen an einem Bagger, Schaufellader oder dergleichen, das ein als hydraulisch oder pneumatisch betätigbare Kolben-Zylinder-Einheit ausgebildetes Arbeitsorgan zum Betätigen einer damit verbundenen Greifeinheit trägt.

Um das Verlegen von Bordsteinen oder Kantensteinen zu erleichtern, das ohne präzise Handarbeit nicht auskommt, sind Setzgeräte bekannt, wie sie beispielsweise in der DE-A 39 04 670 beschrieben und dargestellt sind. Bei der dort erläuterten Setzvorrichtung dient die Kolben-Zylinder-Enheit dazu, eine Greifeinheit zu betätigen, die aus zwei Greiferplatten besteht, welche den Stein an seinen Hauptflächen erfassen und festklemmen soll. Bei den im allgemeinen sehr schweren Steinen muss hierzu eine erhebliche Klemmkraft ausgeübt werden, um zu verhindern, dass der Stein zwischen den Greiferplatten herausfällt. Ein weiterer Nachteil dieses Gerätes besteht darin, dass die Steine nur in stehender Position erfasst werden können.

Der Erfindung liegt die Aufgabe zugrunde, ein Verlegegerät der eingangs umrissenen Bauart so zu verbessern, dass die Bordsteine oder Kantensteine in jeder beliebigen Lage erfasst werden können, um sie dann sicher und ohne die Gefahr eines Herausrutschens aus der Greifeinheit an die gewünschte Stelle überführen zu können.

Zur Lösung dieser Aufgabe ist erfindungsgemäß vorgesehen, dass das Tragelement aus einem Rahmen besteht, der in vertikaler Hebeposition zwei von der Unterseite abstehende Stützfüße hat, während im darüber liegenden Bereich des Rahmens zwei am Arbeitsorgan scherenartig angelenkte Greifarme schwenkbeweglich gelagert sind, von deren freien Enden je eine Druckplatte horizontal absteht.

Die erfindungsgemäß vorgesehene Lösung hat den Vorteil, dass die zu verlegenden Bordsteine oder Kantensteine nicht an ihren Hauptflächen eingeklemmt, sondern an ihren schmalen Längskanten erfasst werden, wozu die beiden Stützfüße unter die untere Längskante geschoben werden, während die beiden Druckplatten den Stein an der oberen Längskante erfassen.

In Weiterbildung der Erfindung sind die den Druckplatten gegenüber liegenden Enden der beiden Greifarme über eine gemeinsame Achse mit der Kolbenstange des Arbeitsorgans verbunden, wobei die Achse durch jeweils ein Langloch des zugeordneten Greifarms verläuft.

Es ist von besonderem Vorteil, wenn auf den Stützfüßen und/oder Druckplatten Haltekrallen angebracht sind, die für ein rutschfestes Halten des Steines sorgen.

Ferner kann es vorteilhaft sein, wenn an den Druckplatten auswechselbare Greifauflagen befestigt sind, die an das jeweilige Material des Steines angepasst sind.

Um das Verlegegerät von Hand sicher in die jeweils gewünschte Position bringen zu können, ist in Weiterbildung der Erfindung an der Rückseite des Rahmens ein Führungsausleger befestigt. Dieser kann über in elastisches Verbindungselement mit zwei am oberen Ende des Rahmens aufgehängten Drahtseilen verunden sein.

Weitere Merkmale und Vorteile der Erfindung ergeben sich aus den Schutzansprüchen und aus der folgenden Beschreibung eines Ausführungsbeispiels, das in der Zeichnung dargestellt ist. Es zeigen:
- Figur 1: die Vorderansicht eines Verlegegerätes und
- Figur 2: die Rückseite des Verlegegerätes beim Erfassen eines Kantensteines in liegender Position.

Das in der Zeichnung dargestellte Verlegegerät gemäß der Erfindung besteht aus einem etwa rechteckigen Rahmen 10 mit zwei vertikalen Säulen 12 aus Vierkant-Profilrohren, deren obere Enden 14 abgewinkelt sind. Die beiden Säulen 12 sind durch eine obere Querstange 16 und durch eine untere Traverse 18 miteinander verbunden.

In der unteren Traverse 18 des Rahmens 10 ist ein Hydraulikzylinder 20 abgestützt, der in der Traverse 18 durch einen Bolzen 22 befestigt ist. Anstelle des Hydraulikzylinders 20 kann auch ein Pneumatikzylinder eingesetzt werden. Die Kolbenstange 24 des Zylinders 20 trägt an ihrem oberen Ende eine Gabel 26, in der die inneren Enden 28 von zwei Greifarmen 30 angebracht sind. Hierzu dient eine gemeinsame, horizontale Achse 32, die in der Gabel 26 befestigt ist und durch zwei Langlöcher 34 in den inneren Enden 28 der Greifarme 30 verläuft.

Jeder Greifarm 30 ist durch ein Fenster 36 der zugehörigen Säule 12 hindurchgeführt, wo er über eine Schwenkachse 38 schwenkbeweglich gelagert ist. Vom freien Ende 40 jedes Greifarms 30 steht eine Druckplatte 42 horizontal ab.

Von der Unterseite des Rahmens 10 stehen zwei Stützfüße 44 in horizontaler Richtung ab auf denen je eine Haltekralle 46 befestigt ist. In entsprechender Weise können auch die Druckplatten 42 mit Haltekrallen 46' versehen sein. Alternativ ist es möglich, an den Druckplatten 42 Greifauflagen auswechselbar zu befestigen.

Wie insbesondere Figur 2 zeigt, ist an der Rückseite des Rahmens 10 ein Führungsausleger 48 befestigt, an dessen Ende ein Handgriff 50 angebracht ist. Auf dem Führungsausleger 48 ist ferner eine Stange 52 fest angebracht, in deren freies Ende ein elastisches Verbindungselement eingehängt ist, beispielsweise eine Zugfeder 54. Das obere Ende der Zugfeder 54 ist in einen Ring 56 eingehängt, der über ein Verbindungselement 58 am Ausleger eines Baggers oder Schaufelladers aufgehängt werden kann. In dem Ring 56 sind ferner zwei Tragseile 60 gehalten, deren gegenüberliegende Enden in einer Öse 62 am oberen Ende des Rahmens 10 aufgehängt sind.

Mit dem Verlegegerät kann, wie Figur 2 zeigt, ein Bordstein oder Kantenstein 64 in liegender Position aufgenommen werden. Hierzu wird der Rahmen 10 über den Handgriff 50 und mittels des Baggers oder Schaufelladers so positioniert, dass er in liegender Position auf die Hauptfläche des Kantensteins 64 aufgelegt werden kann, wobei die beiden Stützfüße 44 die untere Längskante 66' des Kantensteins 64 untergreifen. Die beiden Durckplatten 42 liegen dabei auf der oberen Längskante 66 des Kantensteins 64 auf.

Sodann wird der Arbeitszylinder 20 mit Druck beaufschlagt. Die hierzu notwendigen Druckleitungen und Ventile sind an sich bekannt und zur besseren Übersicht nicht dargestellt. Dabei fährt die Kolbenstange 24 aus und schwenkt die beiden Greifarme 30, so dass die Druckplatten 42 fest auf der oberen Längskante 66 des Kantensteins 64 aufliegen. In dieser Stellung hebt der Ausleger des Baggers oder des Schaufelladers den Rahmen 10 in Richtung des in Figur 2 eingezeichneten Pfeiles am Verbindungselement 58 an, wodurch der Rahmen 10 in seine in Figur 1 gezeigte, vertikale Hebeposition gelangt, in der der erfasste Kantenstein 64 an die gewünschte Stelle gebracht und gesetzt werden kann. Nach dem Setzen wird die Kolbenstange 24 zurückgefahren, worauf die kurzen Stützfüße 44 mitsamt dem Rahmen 10 herausgezogen werden, so dass das Verlegegerät zum Ergreifen eines neuen Kantensteins 64 zur Verfügung steht.

Das Verlegegerät gemäß der Erfindung ist aufgrund seiner kleinen Bauweise und seines geringen Gewichtes universell einsetzbar, und zwar nicht nur im Straßenbau, sondern auch im Landschaftbau und im Gartenbau. Wegen der kleinen und leichten Bauweise ist es einfach zu transportieren und äußerst handlich in der Bedienung.

Aufgrund des im oberen Bereich abgeknickten Rahmens 10 kann die jeweilige Schwerpunktlage mühelos bestimmt werden. Hierbei wirkt das elastische Verbindungselement 54 unterstützend mit.

## Patentansprüche

1. Verlegegerät für Bordsteine, Kantensteine und dergleichen, umfassend ein Tragelement mit Mitteln zum Aufhängen an einem Bagger, Schaufellader oder dergleichen, das ein als hydraulisch oder pneumatisch betätigbare Kolben-Zylinder-Einheit (20) ausgebildetes Arbeitsorgan zum Betätigen einer damit verbundenen Greifeinheit trägt, **dadurch gekennzeichnet, daß** das Tragelement aus einem Rahmen (10) besteht, der in vertikaler Hebeposition zwei von der Unterseite horizontal abstehende Stützfüße (44) hat, während im darüberliegenden Bereich des Rahmens (10) zwei am Arbeitsorgan scherenartig angelenkte Greifarme (30) schwenkbeweglich gelagert sind, von deren freien Enden (40) je eine Druckplatte (42) horizontal absteht.

2. Verlegegerät nach Anspruch 1, **dadurch gekennzeichnet, daß** die den Druckplatten (42) gegenüberliegenden Enden (28) der beiden Greifarme (30) über eine gemeinsame Achse (32) mit der Kolbenstange (24) des Arbeitsorgans verbunden sind, wobei die Achse (32) durch jeweils ein Langloch (34) des zugeordneten Greifarms (30) verläuft.

3. Verlegegerät nach Anspruch 1 oder 2, **dadurch gekennzeichnet, daß** sich der Zylinder (20) des Arbeitsorgans auf einer unteren Traverse (18) des Rahmens (10) abstützt.

4. Verlegegerät nach einem der vorhergehenden Ansprüche, **dadurch gekennzeichnet, daß** der Rahmen (10) zwei vertikale Säulen (12) hat, in denen die Greifarme (30) schwenkbeweglich gelagert sind.

5. Verlegegerät nach einem der vorhergehenden Ansprüchen, **dadurch gekennzeichnet, daß** auf den Stützfüßen (44) und/oder an der Druckplatten (42) Haltekrallen (46) befestigt sind.

6. Verlegegerät nach einem der vorhergehenden Ansprüche, **dadurch gekennzeichnet, daß** an den Druckplatten (42) auswechselbare Greifauflagen befestigt sind.

7. Verlegegerät nach einem der vorhergehenden Ansprüche, **dadurch gekennzeichnet, daß** an der Rückseite des Rahmens (10) ein Führungsausleger (48) befestigt ist.

8. Verlegegerät nach Anspruch 7, **dadurch gekennzeichnet, daß** der Führungsausleger (48) über ein elastisches Verbindungselement (54) mit zwei am oberen Ende des Rahmens (10) aufgehängten Tragseilen (60) verbunden ist.

## Claims

1. Laying device for kerbstones, edge stones or the like comprising a supporting element provided with suspension means for the attachment to an excavator, a wheel loader or the like, said supporting element bearing a power device in the form of a hydraulic or pneumatic jack (20) actuating a gripper connected to said power device, **characterized in that** said supporting element is made up of a frame (10) having at its lower surface two supporting feet (44) horizontally projecting when the frame (10) is in its vertical lifting position, whereas in the upper zone of said frame (10) two grabbing scissor arms (30) are pivotably mounted to said power device, the free ends (40) of said arms (30) being provided each with a horizontally projecting pressure plate (42).

2. Laying device according to claim 1, wherein the ends (28) of both grab arms (30) opposite to the pressure plates (42) are connected by means of a common axis (32) to the piston rod (24) of said jack, said axis (32) passing through elongated holes (34) provided in the grab arms (30).

3. Laying device according to claim 1 or 2, wherein thy cylinder (20) of said jack is supported by a lower crosshead (18) of said frame (10).

4. Laying device according to any of the preceding claims, wherein said frame (10) has two vertical columns (12) in which the grab arms (30) are pivotably mounted.

5. Laying device according to any of the preceding claims, wherein gripping spikes (46) are fastened on said supporting feet (44) and/or on said pressure plates (42).

6. Laying device according to any of the preceding claims, wherein removable gripping layers are fastened to said pressure plates (42).

7. Laying device according to any of the preceding claims, wherein an extension guide arm (48) is fastened to the rear side of the frame (10).

8. Laying device according to claim 7, wherein said guide arm (48) is coupled by means of an elastic connecting element (54) to two carrying ropes (60) fastened to the upper end of said frame (10).

## Revendications

1. Dispositif de pose de bordures et similaires comprenant un élément de support avec des moyens de suspension à un excavateur, une tractopelle ou engins similaires, ledit élément de support portant un organe de travail sous forme de vérin hydraulique ou pneumatique (20) pour actionner une unité de prise qui lui est rattachée, **caractérisé par le fait que** l'élément de support est constitué d'un cadre (10) muni de deux pieds d'appui (44) s'étendant horizontalement, dans sa position verticale de levage, sur sa surface inférieure, tandis que dans la zone supérieure du cadre (10) sont montés de façon pivotante deux bras de prise (30) lesquels sont reliés à l'organe de travail en formant des bras de ciseaux ayant chacun à leur extrémité libre (40) une plaque de pression (42) dépassant horizontalement.

2. Dispositif selon la revendication 1, **caractérisé par le fait que** les extrémités (28) opposées aux plaques de pression (42) des deux bras de prise (30) sont reliées sur un axe commun (32) à la tige (24) de l'organe de travail, ledit axe (32) s'étendant à travers un trou oblong (34) du bras de prise (30) correspondant.

3. Dispositif selon la revendication 1 ou 2, **caractérisé par le fait que** le cylindre (20) de l'organe de travail s'appuie sur une traverse inférieure (18) du cadre (10).

4. Dispositif selon une des revendications précédentes, **caractérisé par le fait que** le cadre (10) est muni de deux colonnes verticales (12) dans lesquelles les bras de prise (20) sont montés de façon pivotante.

5. Dispositif selon une des revendications précédentes, **caractérisé par le fait que** sur les pieds d'appui (44) et/ou sur les plaques de pression (42) sont fixées des griffes de prise (46).

6. Dispositif selon une des revendications précédentes, **caractérisé par le fait que** sur les plaques de pression (42) sont fixées des mors remplaçables.

7. Dispositif selon une des revendications précédentes, **caractérisé par le fait que** sur le côté arrière du cadre (10) est fixé un bras de guidage (48).

8. Dispositif selon la revendication 7, **caractérisé par le fait que** le bras de guidage (48) est relié par un élément élastique (54) à deux câbles de suspension (60) eux-mêmes attachés à l'extrémité supérieure du cadre (10).
